# EUROPÄISCHE PATENTSCHRIFT

(11) **EP 0 913 203 B1**
(45) Veröffentlichungstag und Bekanntmachung des Hinweises auf die Patenterteilung: **17.03.2004**
(21) Anmeldenummer: 98115238.2
(22) Anmeldetag: 13.08.1998
(51) Int. Cl.: B05B 7/14, B05B 5/16

(54) **Verfahren und Vorrichtung zum Pulver-Sprühbeschichten**
Method and apparatus for powder coating with purging air supply
Méthode et appareil de revêtement par poudre avec alimentation d'air de purge

(30) Priorität: 03.11.1997 DE 19748375
(43) Veröffentlichungstag der Anmeldung: 06.05.1999
(73) Patentinhaber: ITW Gema AG, 9015 St. Gallen (CH)
(72) Erfinder: Mauchle, Felix, 9030 Abtwil (CH); Höfler, Heinz, 9015 St. Gallen (CH)
(74) Vertreter: Vetter, Ewald Otto, Dipl.-Ing.

(56) Entgegenhaltungen:
- EP-A- 0 204 437
- EP-A- 0 689 875
- WO-A-94/13405
- DE-A- 3 542 710
- DE-A- 19 519 092
- US-A- 4 314 669

## Beschreibung

Die Erfindung betrifft ein Verfahren und eine Vorrichtung zum Pulver-Sprühbeschichten von Objekten gemäß Patentanspruch 1.

Ein Verfahren und eine Vorrichtung dieser Art sind aus der EP 0 204 437 A2 bekannt. Hierbei wird die Pulverförderung jeweils durch Unterbrechen eines Förderluftstromes unterbrochen. Zum Spülen einer vorderen Pistolenhälfte wird in diese Spülluft eingeleitet, während die Förderluftzufuhr unterbrochen ist. Ferner ist aus der US 4,302,481 ein Verfahren und eine Vorrichtung bekannt, bei welcher zur Unterbrechung der Pulverförderung ebenfalls ein Förderluftstrom unterbrochen wird und außerdem der Luft-Pulver-Strömungsweg durch ein Ventil unterbrochen wird. Sprühluft kann stromabwärts der Ventile in den Luft-Pulver-Weg eingebracht werden und strömt dann durch diesen zu einer Sprühvorrichtung und durch diese hindurch.

Aus der europäischen Patentanmeldung EP 0 718 043 A1 ist eine Pulverbeschichtungsanlage bekannt, bei welcher ein Förderluftstrom in einem Unterdruckbereich eines Injektors einen Unterdruck erzeugt und dadurch Pulver aus einem Behälter ansaugt und in eine Pulverleitung fördert. Stromabwärts des Unterdruckbereiches wird dem Förderluft-Pulver-Strom Zusatzluft über einen Zusatzlufteinlaß zugeführt, um in der Pulverleitung eine vorbestimmte Gesamtluftmenge zu erreichen. Ferner ist aus der europäischen Patentschrift 0 412 289 B1 eine elektrostatische Pulverbeschichtungsanlage mit einem Injektor bekannt, welchem Förderluft und Zusatzluft zugeführt wird. Die Zusatzluft kann als Steuerluft in den Unterdruckbereich des Injektors gefördert werden. Die deutsche Patent-Offenlegungsschrift DE 44 19 987 A1 zeigt eine Injektor-Fördereinrichtung für Beschichtungspulver mit einem Saugrohr, welches an den Unterdruckbereich des Injektors angeschlossen ist und sich nach unten in einen Pulverbehälter erstreckt, so daß aus diesem Pulver in den Unterdruckbereich gesaugt wird. Dem vom Unterdruckbereich abgewandten Endabschnitt des Saugrohres wird Ausgleichsluft zugeführt, um Schwankungen des Saugdruckes auszugleichen. Wie die US-Patentschrift 3 746 254 zeigt, kann der Pulverbehälter auch oberhalb, statt unterhalb, des Unterdruckbereiches des Injektors angeordnet sein, so daß sich seine Pulveransaugöffnung über dem Unterdruckbereich befindet. Aus der europäischen Patentanmeldung EP 0 769 327 A2 ist eine Pulverbeschichtungsvorrichtung bekannt, bei welcher sich der Injektor am unteren Ende eines Rohres befindet, welches in einen Pulverbehälter eintauchbar ist, um daraus Pulver zu fördern.

Vorliegende Erfindung umfaßt alle vorgenannten Ausführungsformen und ist nicht auf eine bestimmte Ausführungsform beschränkt.

Bei Pulverbeschichtungsanlagen ist es bekannt, die Pulverleitung, normalerweise ein Schlauch, und die Sprühvorrichtung von Zeit zu Zeit von abgelagerten Pulverpartikeln zu reinigen. Dies ist notwendig, um ein unkontrolliertes Austreten von abgelagerten, alten Pulverpartikeln zu vermeiden, da diese zu Störungen der beschichteten Oberfläche eines Objektes führen würden. Zum Spülen des Pulverschlauches und der Sprühvorrichtung wird normalerweise Druckluft an den Injektor angeschlossen und durch den Injektor und den Pulverschlauch hindurch durch die Sprühvorrichtung geblasen. Ein Nachteil dieser bekannten Spülart besteht darin, daß die Spülluft nicht nur zur Sprühvorrichtung strömt, sondern sich auch im Injektor auf andere an ihn angeschlossene Leitungen aufteilt. Ein weiterer Nachteil besteht bei den bekannten Systemen darin, daß für den Reinigungsvorgang mit Spülluft der Pulverbeschichtungsvorgang abgeschaltet werden muß und anschließend die Förderluft und gegebenenfalls verwendete Zusatzluft neu auf die gewünschten Druckverhältnisse und die gewünschte Fördermenge Pulver eingestellt werden müssen. Pulverablagerungen im Pulverschlauch können zwar stark reduziert werden, in dem der Schlauch aus einem dafür geeigneten Material hergestellt wird, jedoch ist bei großen Längen des Pulverschlauches die Summe der abgelagerten Pulverpartikel immer noch relativ hoch.

Durch die Erfindung soll die Aufgabe gelöst werden, große Serien von Objekten mit sehr guter Beschichtungsqualität zu beschichten, ohne daß die Serienproduktion dieser Objekte für Reinigungsarbeiten oder Einstellarbeiten der Sprühbeschichtungsvorrichtung gestört wird oder unterbrochen werden muß. Durch die Erfindung sollen beispielsweise auch Autokarosserien in der Serienproduktion mit so guter Oberflächenqualität beschichtet werden können, wie dies von der Beschichtung mit Flüssiglack bekannt ist. Das Ziel ist somit, höchste Ansprüche an die Pulverbeschichtungsqualität zu erfüllen hinsichtlich Haftung am Objekt, Geschlossenheit der Pulverschicht nach ihrem Aufbrennen auf das Objekt, extreme Gleichmäßigkeit und Glattheit der Beschichtung. Das Verfahren und die Vorrichtung hierfür sollen eine sehr hohe Zuverlässigkeit im Dauerbetrieb haben.

Diese Aufgabe wird gemäß der Erfindung durch die Merkmale von Anspruch 1 gelöst.

Weitere Merkmale der Erfindung sind in den Unteransprüchen enthalten.

Die Erfindung wird im folgenden mit Bezug auf die Zeichnungen anhand von bevorzugten Ausführungsformen als Beispiel beschrieben.

In den Zeichnungen zeigen
- Fig. 1: schematisch und unmaßstäblich eine Pulver-Sprühbeschichtungsvorrichtung gemäß der Erfindung,
- Fig. 2: einen Teil einer weiteren Ausführungsform einer Pulver-Sprühbeschichtungsvorrichtung nach der Erfindung, deren fehlender Teil identisch mit dem betreffenden Teil von Fig. 1 ist.

Die in Fig. 1 dargestellte Pulver-Sprühbeschichtungsvorrichtung enthält eine Sprühvorrichtung 2, welche ein Sprühorgan 4 zum Sprühen von Beschichtungspulver auf Objekte 6 aufweist, beispielsweise Autokarosserien, welche an einer Transportvorrichtung 8 in Richtung eines Pfeiles 10 im Dauerbetrieb quer zum Sprühorgan 4 an dessen Vorderseite vorgeführt werden, so daß sie in den Sprühbeschichtungsbereich des Sprühorgans 4 gelangen. Die Objekte 6 haben zwischen sich einen kleinen Abstand oder eine Lücke 12. Das Sprühorgan 4 kann entsprechend Fig. 1 eine Sprühdüse oder ein Rotationskörper sein, beispielsweise eine rotierende Sprüh-Glocke. Das Sprühorgan 4 ist mit einer oder mehreren Hochspannungs-Elektroden 14 zur elektrostatischen Aufladung des Pulvers versehen. Die Elektrode 114 kann aus einem Trägerrohr 16 herausragen, aus welchem Luft über die Elektrode 14 strömt, damit sich an ihr keine Pulverpartikel ablagern. Die Hochspannung für die Elektrode 14 kann von einem Hochspannungserzeuger erzeugt werden, welcher in der Sprühvorrichtung 2 oder extern von ihr angeordnet sein kann. Das Sprühorgan 4 befindet sich am stromabwärtigen Ende eines Pulverkanals 18 der Sprühvorrichtung 2, dessen stromaufwärtiger Anfang 20 über eine Pulverleitung 22 an den Pulverauslaß 24 eines Injektors 26 angeschlossen ist. Dem Pulverauslaß 24 liegt ein Förderlufteinlaß 28 axial gegenüber, welcher über eine Förderluftleitung 30, in welcher sich ein Druckregler 32 befindet, und einen Verteiler 34 an eine Druckquelle 36 angeschlossen ist. Ein Injektorkanal 38 hat benachbart zum Förderlufteinlaß 28 einen Unterdruckbereich 40 mit erweitertem Durchmesser und dann einen im Querschnitt wieder kleineren Pulverauslaßkanal 42. Vom Unterdruckbereich 40 führt über eine Pulvereinlaßöffnung 44 ein Pulveransaugrohr 46 in einen Pulverbehälter 48, so daß der Förderluftstrom der Förderluftleitung 30 im Unterdruckbereich 40 einen Unterdruck oder Vakuum erzeugt und dadurch aus dem Pulverbehälter 48 Pulver ansaugt und über die Pulverleitung 22 zur Sprühvorrichtung 2 fördert, welche das Pulver in Form einer Sprühwolke oder eines Sprühkegels auf die Objekte 6 sprüht.

In den Unterdruckbereich 40 des Injektors 26 mündet ein Steuerlufteinlaß 50, welcher über eine Steuerluftleitung 52, die einen Druckregler 54 enthält, und den Verteiler 34 an die Druckluftquelle 36 angeschlossen ist. Durch Einleiten von Steuerluft in den Unterdruckbereich 40 kann dessen Unterdruck oder Vakuum soweit reduziert oder aufgehoben werden, daß die Pulverförderung aus dem Behälter 48 unterbrochen wird, wenn die Förderluft der Förderluftleitung 32 mit unveränderter Strömungsrate durch den Injektor 26 strömt.

In den Pulverauslaßkanal 42 mündet ein Zusatzlufteinlaß 56, welcher über eine Zusatzluftleitung 58, welche einen Druckregler 60 enthalten kann, und den Verteiler 34 an die Druckquelle 36 angeschlossen. Die Zusatzluft ergibt zusammen mit der Förderluft eine Gesamtluftmenge, welche in der Pulverleitung 22 Pulsationen des Pulverstromes und größere Pulverablagerungen verhindert. Anstatt mit der Zusatzluft der Zusatzluftleitung 58 könnte auch mit der Steuerluft der Steuerluftleitung 52 die Gesamtluftmenge beeinflußt werden, was aber ungünstig ist, weil die Steuerluft die Unterdruckwirkung im Unterdruckbereich 40 und damit auch die Förderwirkung der Förderluft der Förderluftleitung 30 beeinflußt, so daß die Förderluft ebenfalls geändert werden müßte, wenn die Steuerluft zum Ausgleich von Luftmengenänderungen in der Pulverleitung 22 verwendet werden würde. Deshalb wird gemäß der Erfindung die Steuerluft der Steuerluftleitung 52 nur zum Aufheben des Unterdruckes im Unterdruckbereich 40 verwendet, um dadurch die Pulverförderung abzuschalten, nicht nur zu reduzieren. Während dieser Unterbrechung der Pulverförderung wird gemäß der Erfindung die Förderluft der Förderluftleitung 30 und die Zusatzluft der Zusatzluftleitung 58 unverändert dem Injektor 26 und der Pulverleitung 22 zugeführt, während sich eine Objektlücke 12 vor dem Sprühorgan 4 befindet. Wenn dann das nächste Objekt 6 vor dem Sprühorgan 4 ist, wird die Pulverförderung wieder eingeschaltet, indem die Steuerluft der Steuerluftleitung 52 abgeschaltet wird. Das Einschalten und Abschalten in Abhängigkeit von der Fördergeschwindigkeit und der Größe der Objekte 6 erfolgt automatisch durch eine prozessorgesteuerte elektronische Steuereinrichtung 62. Dadurch werden folgende Vorteile erreicht: Beim Abschalten der Pulverförderung wird noch das restliche Pulver aus dem Pulver-Luft-Weg (38, 42, 22, 2) herausgefördert und durch das Sprühorgan 4 versprüht. Dadurch ergibt sich beim erneuten Einschalten der Pulverförderung kein Pulverstoß, und damit auch keine Beschichtungsfehler auf dem nächsten zu beschichtenden Objekt 6. Vorzugsweise ist die Steuerung 62 derart programmiert, daß die Pulverförderung nicht erst in der Objektlücke 12 abgeschaltet wird, sondern kurz vor Ende des gerade beschichteten Objektes 6, so daß das gesamte im Pulverweg vorhandene Pulver noch auf dieses Objekt aufgetragen wird, ohne Beschichtungsfehler zu erzeugen. Damit wird der weitere Vorteil erzielt, daß der Verlust an Pulver, welches nicht auf den Objekten 6 haftet, reduziert wird.

Das Ansaugrohr 26 ist an seinem vom Injektor 26 abgewandten unteren Endabschnitt 64 mit einem Ausgleichsluft-Einlaß 66 versehen, durch welchen Druckluft als Ausgleichsluft in das Ansaugrohr 46 gefördert wird, um im Ansaugrohr 36 entstehende Druckschwankungen zu kompensieren oder zu dämpfen. Der Ausgleichsluft-Einlaß 66 ist über eine Ausgleichsluft-Leitung 68, in welcher sich ein Druckregler 70 befinden kann, an den Verteiler 34 der Druckluftquelle 36 angeschlossen. Die Ausgleichsluft wird sowohl während der Pulverförderung als auch während Pulverförderungspausen mit konstantem Druck und gleichbleibender Luftrate zugeführt.

Um die Sprühvorrichtung 2 und gewünschtenfalls auch die Pulverleitung 22 sauber zu halten, ist eine Spülluftvorrichtung 72 mit mindestens einem Spülluft-Einlaß 73 vorgesehen. Der Spülluft-Einlaß 73 liegt vorzugsweise an einer Stelle, von wo aus der Strömungswiderstand für diese Spülluft im Luft-Pulver-Weg, welcher durch die Pulverleitung 22, die Sprühvorrichtung 2 und den Injektor 26 gebildet ist, in Richtung stromabwärts bis durch die Sprühvorrichtung 2 hindurch kleiner ist als stromaufwärts bis durch den Injektor 26 hindurch. Dadurch wird erreicht,daß die Spülluft nur in Richtung zum Sprühorgan 4 und aus diesem in Richtung zu den Objekten 6 hin strömt, jedoch nicht in entgegengesetzter Richtung zum Injektor 26 hin. Demzufolge liegt der Spüllufteinlaß 73, wobei in abgewandelter Ausführungsform auch mehrere solche Stellen oder Spüllufteinlässe vorgesehen sein können, zwischen der halben Länge der Pulverleitung 22 und dem Sprühorgan 4. Je besser das Material der Pulverleitung 22, normalerweise ein Schlauch, dazu geeignet ist, Pulverablagerungen in ihr zu verhindern, desto weiter kann der Spüllufteinlaß 73 stromabwärts in Richtung zum Sprühorgan 4 verlagert werden. Der Pulverweg in der Sprühvorrichtung 2 kann aus ähnlichem Material gebildet sein, um Ablagerungen von Pulverpartikeln zu reduzieren. Jedoch das Sprühorgan 4, selbst wenn es aus dem gleichen Material besteht, muß mit Spülluft innen gereinigt werden, weil die Pulverpartikel nicht nur an den Innenflächen des Sprühorgans 4 entlanggleiten, sondern auch quer auf diese Innenflächen auftreffen. Bevorzugte Ausführungsformen bestehen deshalb darin, den mindestens einen Spüllufteinlaß 73 an einer Spülluft-Zufuhrstelle zwischen der halben Länge der Pulverleitung 22 oder auf einer Länge von 75% stromabwärts der Pulverleitung 22, oder unmittelbar am Pulvereinlaß 20 der Sprühvorrichtung 2, oder entsprechend Fig. 2 der Zeichnungen in der Sprühvorrichtung 2 mit kurzem Abstand stromaufwärts von dem Sprühorgan 4 anzuordnen, so daß die Spülluft ungedrosselt auf die Innenflächen des Sprühorgans 4 auftrifft und dort eventuell vorhandene Pulverpartikel wegspült.

Bei der Ausführungsform nach Fig. 1 ist die Pulverleitung 22 ein Schlauch, welcher auf einen mehr als die halbe Länge ausmachenden stromaufwärtigen Schlauchteil 22-1 und einen wesentlich weniger als die halbe Schlauchlänge ausmachenden kurzen Schlauchteil 22-2 aufgeteilt ist. Die beiden Schlauchteile 22-1 und 22-2 sind durch den Spülluft-Einlaß 73, welcher eine ringförmige Schlitzdüse 74 aufweist, miteinander verbunden. Die Spülluft strömt von der Schlitzdüse 74 durch den stromabwärtigen Schlauchteil 22-2 und danach durch die Sprühvorrichtung 2, ohne daß ein Teil dieser Spülluft in entgegengesetzter Richtung zum Injektor 26 strömt.

Die Spülluft wird nicht während der Pulverförderung, sondern bei abgeschalteter Pulverförderung entweder bei jeder Objekt-Lücke 12 oder jeweils nur bei einer von mehreren Objekt-Lücken 12 vor dem Sprühorgan 4 eingeschaltet. Gemäß einer bevorzugten Ausführungsform wird die Spülluft nicht als Dauer-Druckluftstrom zugeführt, sondern in Form von mindestens einem oder vorzugsweise mindestens zwei, drei oder vier kurzzeitig aufeinanderfolgenden Druckluftstößen oder Druckluftpulsen. Zur Erzeugung dieser stoßartigen Druckluftpulse ist der Spülluft-Einlaß 73 über eine Druckluftleitung 76, in welcher sich in Strömungsrichtung nacheinander ein Druckregler 78, ein Druckmesser 80 und ein Umschaltventil 82 befinden, an die Druckluftquelle 36 oder deren Verteiler 34 angeschlossen. Das Umschaltventil 82 ist vorzugsweise ein elektromagnetisches oder pneumatisches Zwei/Zwei-Wegeventil, welches von der elektronischen Steuereinrichtung 62 gesteuert wird. Der Spülluft-Einlaß 73 ist mit einer Rückflußsperre 84 versehen, welches ein Filtermaterial zum Filtern von Pulverpartikeln und/oder ein Rückschlagventil sein kann, welches nur in Strömungsrichtung der Spülluft zum Spülluft-Einlaß 73 hin öffnet, jedoch bei einem in Gegenrichtung wirkenden Fluiddruck schließt. Die als Spülluft dienende Druckluft wird dem Spülluft-Einlaß 73 vorzugsweise in einer Menge im Bereich von 15-40 Nm³/h und einem Druck bis maximal 6 bar, vorzugsweise bis 5 bar zugeführt. Entsprechend ist der Druck der Spülluft an ihrem Regler 78 einstellbar.

Die Spülluft kann eingeschaltet werden entweder wenn alle Luftanschlüsse des Injektors 26 ausgeschaltet sind oder gemäß der bevorzugten Ausführungsform während alle Luftanschlüsse oder mindestens die Förderluft des Injektors 26 eingeschaltet bleiben. Dadurch strömen bei der bevorzugten Ausführungsform durch das Sprühorgan 4, während ihm ein zu beschichtendes Objekt 6 gegenüberliegt, Förderluft der Förderluftleitung 30, Zusatzluft der Zusatzluftleitung 58 und Ausgleichsluft der Ausgleichsluftleitung 68; wenn jedoch eine Objekt-Lücke 12 dem Sprühorgan 4 gegenüberliegt und die Pulverförderung durch Steuerluftzufuhr der Steuerluftleitung 52 abgeschaltet ist, dann strömen durch das Sprühorgan 4 die Förderluft der Förderluftleitung 30, Steuerluft der Steuerluftleitung 52, Zusatzluft der Zusatzluftleitung 58, Ausgleichsluft der Ausgleichsluftleitung 68 und, während der Reinigungsphase, auch Spülluft des Spülluft-Einlasses 73. Gemäß einer besonderen Ausführungsform wird die Spülluft bereits dann eingeschaltet, wenn sich ein Endabschnitt eines beschichteten Objektes 6 noch im Sprühbereich des Sprühorgans 4 befindet, damit das gesamte Pulver für den Beschichtungsvorgang verwendet wird. Die Pulverschicht auf dem Objekt 6 erhält dadurch keine andere Schichtdicke oder andere Veränderung, wenn die Pulverförderung ebenfalls kurz vor dem Ende des gerade beschichteten Objekts 6 abgeschaltet wird, indem die Steuerluft der Steuerluftleitung 52 eingeschaltet und damit in den Unterdruckbereich 40 gefördert wird. Die zeitliche Koordination der verschiedenen Luftarten erfolgt durch die elektronische Steuereinrichtung 62.

Bei der Ausführungsform nach Fig. 1 hat der Spülluft-Einlaß 73 mindestens eine ringförmige Schlitzdüse 74 um den Luft-Pulver-Weg herum, damit diesem eine große Spülluftmenge zugeführt werden kann, ohne daß dafür ein besonders hoher Druck erforderlich ist. Bei der Ausführungsform nach Fig. 2 hat der Spülluft-Einlaß 73 stattdessen eine Vielzahl von Bohrungen 75, welche in den Luft-Pulver-Weg münden und diesen ringförmig umgeben. Mit dieser Ausführungsform wird eine ähnliche Wirkung wie mit einer ringförmigen Schlitzdüse erzielt, jedoch mit einem etwas größeren Strömungswiderstand. Die Ringschlitzdüse 74 von Fig. 1 und die Spülluft-Bohrungen 75 von Fig. 2 sind vorzugsweise unter einem Winkel von ungefähr 45 Grad in Strömungsrichtung des Luft-Pulverstromes schräg angeordnet.

## Patentansprüche

1. Pulver-Sprühbeschichtungsvorrichtung enthaltend
- eine Sprühvorrichtung (2), welche ein Sprühorgan (4) zum Sprühen des Pulvers auf ein zu beschichtendes Objekt (6) aufweist;
- einen Injektor (26) zur pneumatischen Pulverförderung von einem Pulverbehälter (48) zur Sprühvorrichtung (2), wobei der Injektor (26) einen Unterdruckbereich (40) mit einem Förderlufteinlaß (28), einem Pulvereinlaß (44) und einem Pulverauslaß (24, 42) aufweist;
- eine Pulverleitung (22), welche den Pulverauslaß (24) des Injektors (26) mit einem Pulvereinlaß (20) der Sprühvorrichtung (2) verbindet, so daß der Injektor, die Pulverleitung und die Sprühvorrichtung zusammen einen Luft-Pulver-Weg bilden, wobei der Luft-Pulver-Weg an mindestens einer Spülluft-Zufuhr-Stelle mit mindestens einem Spülluft-Einlaß (73) versehen ist, welcher über ein automatisch schaltbares Absperrorgan (82) an eine Druckluftquelle (78, 36) angeschlossen ist, um Spül-Druckluft von dem Spülluft-Einlaß (73) durch den Luft-Pulver-Weg aus der Sprühvorrichtung (2) zu treiben, während die Pulverförderung abgeschaltet ist;
- eine Steuereinrichtung (62) zum Steuern der Pulverförderung und des Absperrorgans (82) der Spülluft in Abhängigkeit vom Transport von zu beschichtenden Objekten;
**dadurch gekennzeichnet,**
**daß** die Spülluft-Zufuhr-Stelle an einer Stelle liegt, von wo der Strömungswiderstand für Spül-Druckluft stromabwärts bis durch die Sprühvorrichtung (2) hindurch kleiner ist als stromaufwärts bis durch den Injektor (26) hindurch; daß die Steuereinrichtung (62) ausgebildet ist, um die Pulverförderung durch Einleiten von Steuerluft durch einen Steuerlufteinlaß (50) in den Unterdruckbereich (40) und dadurch durch Reduzieren des Unterdrucks zu unterbrechen, so daß dann die Steuerluft zusammen mit der Förderluft, jedoch ohne Pulver am Pulvereinlaß (44) anzusaugen, und zusammen mit der Spülluft durch das Sprühorgan (4) der Sprühvorrichtung (2) geleitet wird.

2. Pulver-Sprühbeschichtungsvorrichtung nach Anspruch 1,
**dadurch gekennzeichnet,**
**daß** der mindestens eine Spülluft-Einlaß (73) zwischen der halben Länge der Pulverleitung (22) und dem Sprühorgan (4) der Sprühvorrichtung (2) liegt.

3. Pulver-Sprühbeschichtungsvorrichtung nach Anspruch 1,
**dadurch gekennzeichnet,**
**daß** der mindestens eine Spülluft-Einlaß (73) im Luft-Pulver-Weg zwischen 75% der Länge der Pulverleitung (22) stromabwärts vom Injektor (26) und dem Sprühorgan (4) liegt.

4. Pulver-Sprühbeschichtungsvorrichtung nach Anspruch 1,
**dadurch gekennzeichnet,**
**daß** der mindestens eine Spülluft-Einlaß (73) am Pulvereinlaß (20) der Sprühvorrichtung (2) angeordnet ist.

5. Pulver-Sprühbeschichtungsvorrichtung nach Anspruch 1,
**dadurch gekennzeichnet,**
**daß** der mindestens eine Spülluft-Einlaß (73) in der Sprühvorrichtung (2) stromaufwärts des Sprühorgans (4) angeordnet ist, so daß die Spül-Druckluft ohne wesentlichen Strömungswiderstand unmittelbar auf die Innenflächen des Sprühorgans (4) strömt und diese spült.

6. Pulver-Sprühbeschichtungsvorrichtung nach einem der vorhergehenden Ansprüche,
**dadurch gekennzeichnet,**
**daß** der Spülluft-Einlaß (73) ringförmig von allen Seiten in den Pulver-Luft-Weg mündet.

7. Pulver-Sprühbeschichtungsvorrichtung nach Anspruch 6,
**dadurch gekennzeichnet,**
**daß** der Spülluft-Einlaß (73) mindestens eine ringförmige Schlitzdüse (74) aufweist.

8. Pulver-Sprühbeschichtungsvorrichtung nach Anspruch 6,
**dadurch gekennzeichnet,**
**daß** der Spülluft-Einlaß (73) eine Vielzahl von Düsenbohrungen (75) aufweist, welche in den Luft-Pulver-Weg münden und ihn ringförmig umgeben.

9. Pulver-Sprühbeschichtungsvorrichtung nach einem der vorhergehenden Ansprüche,
**dadurch gekennzeichnet,**
**daß** der Spülluft-Einlaß (73) mit einem Rückschlagventil (84) versehen ist, welches automatisch bei Fluiddruck in Spülluft-Strömungsrichtung öffnet und in Gegenrichtung schließt.

10. Pulver-Sprühbeschichtungsvorrichtung nach einem der vorhergehenden Ansprüche,
**dadurch gekennzeichnet,**
**daß** die Spülluftmenge 15 bis 40 Nm³/h beträgt.

11. Pulver-Sprühbeschichtungsvorrichtung nach einem der vorhergehenden Ansprüche,
**dadurch gekennzeichnet,**
**daß** die Spülluft mit einem Druck im Bereich von 2 und 6 bar dem Luft-Pulver-Weg zugeführt wird.

12. Pulver-Sprühbeschichtungsvorrichtung nach einem der vorhergehenden Ansprüche,
**dadurch gekennzeichnet,**
**daß** die Spül-Druckluft, welche in den Luft-Pulver-Weg geleitet wird, gepulste Druckluft ist, wobei pro Spülvorgang mindestens zwei Spül-Druckluftpulse in den Luft-Pulver-Weg geleitet werden.

13. Pulver-Sprühbeschichtungsvorrichtung nach Anspruch 12,
**dadurch gekennzeichnet,**
**daß** Druckluftpulse eine Länge von 0,5 bis 3 Sekunden haben.

14. Pulver-Sprühbeschichtungsvorrichtung nach Anspruch 12 oder 13,
**dadurch gekennzeichnet,**
**daß** die zeitlichen Zwischenräume zwischen den Pulsen der gepulsten Spül-Druckluft 0,5 bis 3 Sekunden betragen.

15. Pulver-Sprühbeschichtungsvorrichtung nah einem der vorhergehenden Ansprüche,
**dadurch gekennzeichnet,**
**daß** die Steuereinrichtung (62) eine rechnergesteuerte elektronische Steuereinrichtung ist.

16. Pulver-Sprühbeschichtungsvorrichtung nach einem der vorhergehenden Ansprüche,
**dadurch gekennzeichnet,**
**daß** der Injektor mit einem Zusatz-Druckluftanschluß (56, 58, 60) an einer stromabwärts seines Unterdruckbereiches (40) gelegenen Stelle versehen ist zum Fördern von Zusatzluft in den stromaufwärtigen Anfang der Pulverleitung (22) zusätzlich zur Förderluft (30).

17. Pulver-Sprühbeschichtungsvorrichtung nach einem der vorhergehenden Ansprüche,
**dadurch gekennzeichnet,**
**daß** eine Pulveransaugleitung (46), welche an den Unterdruckbereich (40) des Injektors angeschlossen ist, an ihrem vom Injektor (26) abgewandten Endabschnitt (64) mit einem Lufteinlaß (66) für Ausgleichs-Druckluft versehen ist zum Ausgleich von Druckschwankungen in dieser Pulveransaugleitung.

18. Verwendung einer Vorrichtung nach einem der vorhergehenden Ansprüche zur Durchführung eines Verfahrens zum Pulver-Sprühbeschichten von Objekten (6) mit folgenden Merkmalen:
- pneumatisches Fördern des Pulvers von einem Behälter (48) über einen Injektor (26) und eine Pulverleitung (22) zu einer Sprühvorrichtung (2), wobei ein Förderluftstrom (30) durch den Injektor (26) geleitet wird, welcher in einem Unterdruckbereich (40) des Injektors einen Unterdruck erzeugt und dadurch Pulver aus dem Behälter ansaugt und durch die Pulverleitung zur Sprühvorrichtung fördert;
- automatisches Transportieren der Objekte (6) nacheinander durch den Sprühbeschichtungsbereich der Sprühvorrichtung (2);
- Unterbrechen der Pulverförderung in den Objekt-Lücken (12) zwischen aufeinanderfolgenden Objekten (6);
**dadurch gekennzeichnet,**
- **daß** während der Unterbrechung der Pulverförderung, wenn sich im Sprühbeschichtungsbereich der Sprühvorrichtung (2) eine Objekt-Lücke (12) befindet, der Förderluftstrom aufrechterhalten wird,
- **daß** zur Unterbrechung der Pulverförderung eine dazu erforderliche Menge Steuerluft (52) in den Unterdruckbereich (40) des Injektors (26) geleitet wird, welche den Unterdruck so weit reduziert, daß die Pulverförderung unterbrochen wird,
- **daß** während der Unterbrechung der Pulverförderung der Luft-Pulver-Weg zwischen dem Injektor (26) und einem Sprühorgan (4) der Sprühvorrichtung (2) mindestens in seinem stromabwärtigen Abschnitt mit Spül-Druckluft automatisch gespült wird;
- und **daß** am Ende einer Objekt-Lücke (12) die Pulverförderung automatisch wieder eingeschaltet wird durch Abschalten oder entsprechendes Reduzieren der Steuerluft;
- **daß** alle vorgenannten Verfahrensschritte von einer Rechner-gesteuerten Steuereinrichtung (62) gesteuert werden, so daß sie aufeinander abgestimmt automatisch ablaufen.

## Claims

1. Powder spray coating apparatus containing
- a spray apparatus (2) which has a spray member (4) for spraying the powder onto an object (6) to be coated;
- an injector (26) for pneumatic powder transport from a powder receptacle (48) to the spray apparatus (2), wherein the injector (26) has a partial-pressure zone (40) with a transporting air inlet (28), a powder inlet (44) and a powder outlet (24, 42);
- a powder pipe (22) which connects the powder outlet (24) of the injector (26) to a powder inlet (20) of the spray apparatus (2), so that the injector, the powder pipe and the spray apparatus together form an air-powder path, wherein the air-powder path at at least one scavenging air delivery point is provided with at least one scavenging air inlet (73) which is connected via an automatically switchable shut-off member (82) to a compressed air source (78, 36) to drive compressed scavenging air from the scavenging air inlet (73) through the air-powder path out of the spray apparatus (2) while powder transport is switched off;
- a control device (62) for the control of powder transport and of the shut-off member (82) for the scavenging air as a function of the transport of objects to be coated;
**characterised in that** the scavenging air delivery point lies at a location from where the flow resistance for compressed scavenging air downstream to a point through the spray apparatus (2) is lower than upstream to a point through the injector (26); **in that** the control device (62) is designed to interrupt powder transport by introducing controlling air through a controlling air inlet (50) into the partial-pressure zone (40) and so by reducing the partial pressure, so that then the controlling air is conducted together with the transporting air, but without drawing in powder at the powder inlet (44), and together with the scavenging air through the spray member (4) of the spray apparatus (2).

2. Powder spray coating apparatus according to claim 1, **characterised in that** the at least one scavenging air inlet (73) lies between half the length of the powder pipe (22) and the spray member (4) of the spray apparatus (2).

3. Powder spray coating apparatus according to claim 1, **characterised in that** the at least one scavenging air inlet (73) lies in the air-powder path between 75% of the length of the powder pipe (22) downstream of the injector (26), and the spray member (4).

4. Powder spray coating apparatus according to claim 1, **characterised in that** the at least one scavenging air inlet (73) is arranged at the powder inlet (20) of the spray apparatus (2).

5. Powder spray coating apparatus according to claim 1, **characterised in that** the at least one scavenging air inlet (73) is arranged in the spray apparatus (2) upstream of the spray member (4), so that the compressed scavenging air flows without 'substantial flow resistance directly onto the inner surfaces of the spray member (4) and scavenges them.

6. Powder spray coating apparatus according to any of the preceding claims, **characterised in that** the scavenging air inlet (73) opens out in a ring from all sides into the powder-air path.

7. Powder spray coating apparatus according to claim 6, **characterised in that** the scavenging air inlet (73) has at least one annular slot nozzle (74).

8. Powder spray coating apparatus according to claim 6, **characterised in that** the scavenging air inlet (73) has a plurality of nozzle bores (75) which open out into the air-powder path and surround it in a ring.

9. Powder spray coating apparatus according to any of the preceding claims, **characterised in that** the scavenging air inlet (73) is provided with a non-return valve (84) which automatically opens in case of fluid pressure in the direction of flow of scavenging air and closes in the opposite direction.

10. Powder spray coating apparatus according to any of the preceding claims, **characterised in that** the quantity of scavenging air is 15 to 40 Nm³/h.

11. Powder spray coating apparatus according to any of the preceding claims, **characterised in that** the scavenging air is delivered to the air-powder path at a pressure within the range of 2 and 6 bars.

12. Powder spray coating apparatus according to any of the preceding claims, **characterised in that** the compressed scavenging air which is conducted into the air-powder path is pulsed compressed air, at least two compressed scavenging air pulses being conducted into the air-powder path per scavenging operation.

13. Powder spray coating apparatus according to claim 12, **characterised in that** compressed air pulses have a length from 0.5 to 3 seconds.

14. Powder spray coating apparatus according to claim 12 or 13, **characterised in that** the time gaps between the pulses of the pulsed compressed scavenging air are 0.5 to 3 seconds.

15. Powder spray coating apparatus according to any of the preceding claims, **characterised in that** the control device (62) is a computer-controlled electronic control device.

16. Powder spray coating apparatus according to any of the preceding claims, **characterised in that** the injector is provided with an additional compressed air connection (56, 58, 60) at a point located downstream of its partial-pressure zone (40) for the transport of additional air into the upstream initial portion of the powder pipe (22) in addition to the transporting air (30).

17. Powder spray coating apparatus according to any of the preceding claims, **characterised in that** a powder intake pipe (46) which is connected to the partial-pressure zone (40) of the injector is provided, on its end section (64) facing away from the injector (26), with an air inlet (66) for compressed equalising air, for equalising pressure fluctuations in this powder intake pipe.

18. Use of an apparatus according to any of the preceding claims for carrying out a method for the powder spray coating of objects (6) with the following characteristics:
- pneumatic transport of the powder from a receptacle (48) via an injector (26) and a powder pipe (22) to a spray apparatus (2), wherein a transporting air stream (30) is conducted through the injector (26) which generates a partial pressure in a partial-pressure zone (40) of the injector and so draws in powder from the receptacle and transports it through the powder pipe to the spray apparatus;
- automatic transport of the objects (6) one after the other through the spray coating zone of the spray apparatus (2);
- interruption of powder transport in the object gaps (12) between successive objects (6);
**characterised in that**
- during interruption of powder transport, when an object gap (12) is located in the spray coating zone of the spray apparatus (2), the transporting air stream is maintained,
- **in that**, for interruption of powder transport, a quantity of controlling air (52) required for this is conducted into the partial-pressure zone (40) of the injector (26), reducing the partial pressure to such an extent that powder transport is interrupted,
- **in that**, during interruption of powder transport, the air-powder path between the injector (26) and a spray member (4) of the spray apparatus (2) is automatically scavenged with compressed scavenging air at least in its downstream section;
- and **in that** at the end of an object gap (12) powder transport is automatically switched back on by switching off the controlling air or reducing it accordingly;
- **in that** all the above-mentioned steps are controlled by a computer-controlled control device (62), so that they proceed automatically, coordinated with each other.

## Revendications

1. Dispositif de revêtement par poudrage électrostatique comprenant
- un dispositif de pulvérisation (2), qui comporte un organe de pulvérisation (4) destiné à pulvériser la poudre sur un objet (6) à revêtir ;
- un injecteur (26) destiné à assurer l'acheminement pneumatique de la poudre à partir d'un réservoir de poudre (48) vers le dispositif de pulvérisation (2), l'injecteur (26) étant muni d'une zone de dépression (40) qui comporte une entrée d'air de transport (28), une entrée de poudre (44) et une sortie de poudre (24, 42) ;
- une conduite de poudre (22), par laquelle la sortie de poudre (24) de l'injecteur (26) communique avec une entrée de poudre (20) du dispositif de pulvérisation (2), de telle sorte que l'injecteur, la conduite de poudre et le dispositif de pulvérisation forment conjointement une voie d'acheminement air-poudre, la voie d'acheminement air-poudre étant munie au niveau d'au moins un point d'admission de l'air de balayage d'au moins une entrée d'air de balayage (73), qui est raccordée par l'intermédiaire d'un organe d'arrêt (82) à commande automatique à une source d'air comprimé (78, 36) pour que l'air comprimé de balayage soit poussé à partir de l'entrée d'air de balayage (73) hors du dispositif de pulvérisation (2) par l'intermédiaire de la voie d'acheminement air-poudre, pendant que le transport de la poudre est arrêté ;
- une unité de commande (62) destinée à commander le transport de la poudre et l'organe d'arrêt (82) de l'air comprimé en fonction du défilement des objets à revêtir ;
**caractérisé**
**en ce que** le point d'admission d'air de balayage est situé à un emplacement à partir duquel la résistance au flux de l'air comprimé de balayage en aval jusqu'à travers le dispositif de pulvérisation (2) est inférieure à la résistance au flux en amont jusqu'à travers l'injecteur (26) ; en ce que l'unité de commande (62) est conçue pour interrompre le transport de la poudre par l'introduction de l'air de réglage à travers une entrée d'air de réglage (50) dans la zone de dépression (40) et, de ce fait, par la diminution de la dépression, de telle sorte que l'air de réglage conjointement avec l'air de transport ne contenant cependant pas de poudre sont aspirés au niveau de l'entrée de poudre (44) et sont acheminés conjointement avec l'air de balayage à travers l'organe de pulvérisation (4) vers le dispositif de pulvérisation (2).

2. Dispositif de revêtement par poudrage électrostatique selon la revendication 1, **caractérisé en ce que** la au moins une entrée d'air de balayage (73) est disposée entre la moitié de la longueur de la conduite de poudre (22) et l'organe de pulvérisation (4) du dispositif de pulvérisation (2).

3. Dispositif de revêtement par poudrage électrostatique selon la revendication 1, **caractérisé en ce que** la au moins une entrée d'air de balayage (73) est disposée dans la voie d'acheminement air-poudre entre 75 % de la longueur de la conduite de poudre (22), en aval de l'injecteur (26), et l'organe de pulvérisation (4).

4. Dispositif de revêtement par poudrage électrostatique selon la revendication 1, **caractérisé en ce que** la au moins une entrée d'air de balayage (73) est disposée au niveau de l'entrée de poudre (20) du dispositif de pulvérisation (2).

5. Dispositif de revêtement par poudrage électrostatique selon la revendication 1, **caractérisé en ce que** la au moins une entrée d'air de balayage (73) est disposée dans le dispositif de pulvérisation (2) en amont de l'organe de pulvérisation (4), de telle sorte que l'air comprimé de balayage circule, sans résistance au flux sensible, directement sur les faces intérieures de l'organe de pulvérisation (4) et balaye celui-ci.

6. Dispositif de revêtement par poudrage électrostatique selon l'une quelconque des revendications précédentes, **caractérisé en ce que** l'entrée d'air de balayage (73) débouche de toutes parts, sous forme annulaire, dans la voie d'acheminement air-poudre.

7. Dispositif de revêtement par poudrage électrostatique selon la revendication 6, **caractérisé en ce que** l'entrée d'air de balayage (73) comporte au moins une tuyère fendue (74) de forme annulaire.

8. Dispositif de revêtement par poudrage électrostatique selon la revendication 6, **caractérisé en ce que** l'entrée d'air de balayage (73) comporte une tuyère avec une pluralité de forures (75), qui débouchent dans la voie d'acheminement air-poudre et entourent celle-ci de manière annulaire.

9. Dispositif de revêtement par poudrage électrostatique selon l'une quelconque des revendications précédentes, **caractérisé en ce que** l'entrée d'air de balayage (73) est munie d'un clapet de non-retour (84), qui, sous l'effet de la pression du fluide, s'ouvre automatiquement dans la direction du flux de l'air de balayage et se ferme dans la direction opposée.

10. Dispositif de revêtement par poudrage électrostatique selon l'une quelconque des revendications précédentes, **caractérisé en ce que** la quantité d'air de balayage est de l'ordre de 15 à 40 Nm³/h.

11. Dispositif de revêtement par poudrage électrostatique selon l'une quelconque des revendications précédentes, **caractérisé en ce que** l'air de balayage est acheminé avec une pression dans le domaine de 2 et 6 bars vers la voie d'acheminement air-poudre.

12. Dispositif de revêtement par poudrage électrostatique selon l'une quelconque des revendications précédentes, **caractérisé en ce que** l'air comprimé de balayage, qui est guidé dans la voie d'acheminement air-poudre, est de l'air comprimé pulsé, au moins deux impulsions d'air comprimé de balayage étant introduites dans la voie d'acheminement air-poudre à chaque processus de balayage.

13. Dispositif de revêtement par poudrage électrostatique selon la revendication 12, **caractérisé en ce que** les impulsions d'air comprimé ont une durée de 0,5 à 3 secondes.

14. Dispositif de revêtement par poudrage électrostatique selon la revendication 12 ou 13, **caractérisé en ce que** les intervalles de temps entre les impulsions d'air comprimé pulsé sont de l'ordre de 0,5 à 3 secondes.

15. Dispositif de revêtement par poudrage électrostatique selon l'une quelconque des revendications précédentes, **caractérisé en ce que** l'unité de commande (62) est une unité de commande électronique commandée par ordinateur.

16. Dispositif de revêtement par poudrage électrostatique selon l'une quelconque des revendications précédentes, **caractérisé en ce que** l'injecteur est muni d'un raccord supplémentaire d'air comprimé (56, 58, 60) à un emplacement disposé en aval de sa zone de dépression (40), en vue d'acheminer de l'air d'appoint dans le début situé en amont de la conduite de poudre (22) en plus de l'air de transport (30).

17. Dispositif de revêtement par poudrage électrostatique selon l'une quelconque des revendications précédentes, **caractérisé en ce qu'**une conduite d'aspiration de la poudre (46), qui est raccordée à la zone de dépression (40) de l'injecteur, est munie, au niveau de son extrémité (64) opposée à l'injecteur (26), d'une entrée d'air (66) pour l'air comprimé d'équilibrage destiné à équilibrer les oscillations de pression dans cette conduite d'aspiration de la poudre.

18. Utilisation d'un dispositif selon l'une quelconque des revendications précédentes, destiné à la mise en oeuvre d'un procédé de poudrage électrostatique d'objets (6), comprenant les caractéristiques suivantes :
- transport pneumatique de la poudre à partir d'un réservoir (48) vers un dispositif de pulvérisation (2) par l'intermédiaire d'un injecteur (26) et d'une conduite de poudre (22), un flux d'air de transport (30) étant guidé à travers l'injecteur (20) en générant une dépression dans une zone de dépression (40) de l'injecteur, afin d'aspirer ainsi la poudre hors du réservoir et de la véhiculer à travers la conduite de poudre vers le dispositif de pulvérisation ;
- défilement automatique des objets (6) les uns derrière les autres à travers la zone de poudrage du dispositif de pulvérisation (2) ;
- interruption de l'acheminement de la poudre dans les intervalles (12) entre deux objets (6) successifs ;
**caractérisé**
- **en ce que** le flux d'air de transport est maintenu pendant l'interruption de l'acheminement de la poudre, lorsqu'un intervalle entre objets (12) est présent dans la zone de poudrage du dispositif de pulvérisation (2),
- **en ce que**, pour interrompre l'acheminement de la poudre, une quantité d'air de réglage (52) nécessaire à cela est guidée dans la zone de dépression (40) de l'injecteur (26), laquelle quantité réduit la dépression à tel point que l'acheminement de la poudre est interrompu,
- **en ce que** pendant l'interruption de l'acheminement de la poudre, la voie d'acheminement air-poudre entre l'injecteur (26) et un organe de pulvérisation (4) du dispositif de pulvérisation (2) est balayée automatiquement au moins dans sa partie située en aval par de l'air comprimé de balayage,
- et **en ce que**, à l'extrémité d'un intervalle entre objets (12), l'acheminement de la poudre est à nouveau automatique rétabli par l'arrêt ou la diminution correspondante de l'air de réglage,
- **en ce que** toutes les étapes du procédé susmentionnées sont commandées par une unité de commande (62) commandée par ordinateur, de telle sorte qu'elles se déroulent automatiquement de manière synchronisée les unes aux autres.
